# EUROPÄISCHE PATENTSCHRIFT

(11) **EP 0 007 022 B1**
(45) Veröffentlichungstag und Bekanntmachung des Hinweises auf die Patenterteilung: **03.03.1982**
(21) Anmeldenummer: 79102047.2
(22) Anmeldetag: 21.06.1979
(51) Int. Cl.: G08G 1/09

(54) **Lichtsignaleinrichtung zur Verwendung in einem Notrufsystem für Verkehrswege**
Light signal arrangement to be used in an emergency-call system for traffic roads
Dispositif de signalisation lumineuse utilisé dans un système d'appel d'urgence pour voies routières

(30) Priorität: 08.07.1978 DE 2830063
(43) Veröffentlichungstag der Anmeldung: 23.01.1980
(73) Patentinhaber: Felten & Guilleaume Fernmeldeanlagen GmbH, D-8500 Nürnberg 10 (DE)
(72) Erfinder: Märkl, Georg, Dipl.-Ing., D-8500 Nürnberg (DE)
(74) Vertreter: Peuckert, Hermann, Dipl.-Ing.

## Beschreibung

Die Erfindung betrifft eine Lichtsignaleinrichtung für Verkehrswege, bei der ein für Notrufzwecke verwendetes Nachrichtenkabel und im Zuge dieses Kabels liegende Notrufsäulen zusätzlich ausgenützt sind und die über das Nachrichtenkabel von Zentralstellen aus ferngespeist ist.

Aus der Literaturstelle ADAC-Motorwelt 11/76, Seiten 30 bis 32 ist es bekannt, die Notrufeinrichtungen längs der Autobahn zur optischen Warnung von Kraftfahrern vor Gefahrenstellen heranzuziehen. Die optische Warnung soll durch Blinken der Aussenbeleuchtung der Notrufsäulen erfolgen. Im Falle einer Gefahr ist vorgesehen, von einer Autobahnmeisterei aus die ihr zugehörigen Notrufsäulen auf «Blinken» zu schalten. Eine örtlich differenzierte Kennzeichnung einer Gefahrenstelle ist mit dieser Methode nicht möglich, sondern lediglich ein unpräziser Gefahrenhinweis für einen grossen Bereich, der sich über den gesamten Zuständigkeitsbereich einer Autobahnmeisterei erstreckt.

In der AT-B-343 017 ist eine Anordnung zum Schalten einer Anzahl seriell verbundener Schaltglieder einer auch für die Anordnung an Strassen geeigneten Signalisierungsvorrichtung angegeben, bei der durch Aktivierung der Einschaltvorrichtung eines Schaltgliedes zumindest eines der in der Reihe nachfolgenden Schaltglieder durch von der Steuereinrichtung des aktivierten Schaltgliedes an das nachfolgende Schaltglied abgegebene Schaltsignale schaltbar ist. Es ist dabei daran gedacht, z.B. Warnblinkeinrichtungen in den Leitpflöcken an den Strassenrändern unterzubringen, wobei jeder Leitpflock mit einer Warneinrichtung eine Einschaltvorrichtung aufweist und z.B. bei einem Unfall die Schalteinrichtung des nächstgelegenen Leitpflockes eingeschaltet werden kann. Durch die in dieser Druckschrift beschriebene Schaltungsanordnung können dann die Warneinrichtungen einer Reihe von davor liegenden Leitpflöcken eingeschaltet werden. Mittels einer Synchronisiervorrichtung ist es möglich, wahlweise diese Warneinrichtungen gleichzeitig oder zeitlich nacheinander einzuschalten. Eine ferngesteuerte Einschaltung einzelner aus einer bestimmten Anzahl von Warneinrichtungen in definierter Weise ist nicht vorgesehen.

Aus der DE-AS 1 933 436 ist es bekannt, zur Erhöhung der Intensität der Blinksignale anstelle von üblichen Glühlampen Elektronenblitzröhren mit Ladekondensatoren als Energiespeicher vorzusehen.

Die bisher bekannten Verfahren berücksichtigen nicht die Abschattung einer blinkenden Notrufsäule durch einen Lkw. Infolge dieser Abschattung wird für den Fahrer eines gerade überholenden Pkw's die blinkende Notrufsäule durch einen Lkw verdeckt.

Unter Berücksichtigung der vorstehend genannten Probleme hat die Erfindung die Aufgabe, eine Einrichtung der eingangs genannten Art anzugeben, die eine örtlich differenzierte Kennzeichnung einer an einer beliebigen Stelle auftretenden Gefahrenstelle mit Hinweis auf deren Entfernung ermöglicht und hierbei den Abschattungseffekt durch Lkw's weitgehend vermindert.

Obige Aufgabe ist durch die Merkmale des kennzeichnenden Teils des Anspruchs 1 gelöst.

Dadurch, dass mehrere, beispielsweise drei, aufeinanderfolgende, vor der Gefahrenstelle befindliche Notrufsäulen blinken, ist die Wahrscheinlichkeit, dass ein Pkw-Fahrer keine der blinkenden Notrufsäulen wegen Abschattung durch einen Lkw sieht, sehr klein, und zwar beispielsweise um die 3. Potenz geringer als bei nur einer blinkenden Notrufsäule.

Durch unterschiedliches Blinken der einzelnen Notrufsäulen einer Gruppe von blinkenden Notrufsäulen kann der Kraftfahrer seine Position innerhalb der Gruppe von blinkenden Notrufsäulen erkennen und seine Entfernung von der Gefahrenstelle beurteilen, da er an dem Blinken einer Notrufsäule erkennen kann, ob er sich bei der ersten, zweiten oder dritten Notrufsäule vor der Gefahrenstelle befindet. Dies ist besonders wichtig im Falle einer vorausgegangenen Abschattung einer Notrufsäule durch einen Lkw.

Die Bildung einer Gruppe aus mehreren blinkenden Notrufsäulen bringt noch einen weiteren Vorteil: die Warnung vor einer Gefahrenstelle und damit die Aufforderung zur Verminderung der Geschwindigkeit erfolgt nicht erst durch die unmittelbar vor der Gefahrenstelle befindliche Notrufsäule, sondern bereits wesentlich früher. Dadurch ist es dem Kraftfahrer möglich, seine Geschwindigkeit allmählich zu verringern.

Jede Notrufsäule kann durch ein entsprechendes Kodesignal als erste, zweite oder dritte Notrufsäule einer Gruppe von beispielsweise drei blinkenden Notrufsäulen festgelegt werden. Dadurch ist eine Gruppe von blinkenden Notrufsäulen längs der Autobahn in Schritten von ca. 2 km, entsprechend dem Abstand zwischen zwei Notrufsäulen und entsprechend der jeweiligen Lage einer Gefahrenstelle verschiebbar.

Dadurch, dass jede Notrufsäule mehrere Signallampen mit unterschiedlich einstellbarer Blinkart aufweist, können dem Kraftfahrer unterschiedliche Informationen übermittelt werden. So kann beispielsweise ausser einer allgemeinen Gefahrenwarnung dem Kraftfahrer als weitere Information signalisiert werden, dass er die Autobahn wegen eines Staus verlassen sollte, oder dass ein Fahrzeug in der falschen Fahrtrichtung fäh rt.

Ein weiterer Vorteil der Erfindung besteht darin, dass die Lichtsignaleinrichtung auf bereits anderweitig benützten Leiterpaaren arbeitet, dass sie also keine zusätzlichen Leiterpaare benötigt und dass trotzdem während des Blinkbetriebs die bisherige Sprechübertragung von und zu den Notrufsäulen nicht beeinträchtigt ist. Zur Trennung der bisherigen Sprechübertragung von den Kodesignalen und Fernspeiseströmen der erfindungsgemässen Einrichtung sind keine aufwendigen Selektionsmittel erforderlich.

Vorteilhafte Ausgestaltungen der Erfindung ergeben sich aus der folgenden Beschreibung eines Ausführungsbeispiels. In der Zeichnung zeigen:
.Fig. 1 eine übliche Kabelstrecke mit Notrufsäulen zwischen zwei Autobahnmeistereien,
Fig. 2 eine Phantomkreisbildung und Sendeschaltung in einer Autobahnmeisterei,
Fig. 3 eine gleichstromsperrende Phantomkreisankopplung,
Fig. 4 die Signalübertragung zu Notrufsäulen über unbemannte Zentralstellen,
Fig. 5 den mechanischen Aufbau der Lichtsignaleinrichtung einer Notrufsäule,
Fig. 6a-e Beispiele für Blinksignale,
Fig. 7 eine Schaltung zur Steuerung der Blitzfolge in einer Notrufsäule,
Fig. 8 die Verteilung und Durchschaltung der Zündspannung,
Fig. 9 eine Schalttabelle zur Schaltung nach Fig. 8,
Fig. 10 die Erzeugung der in einer Notrufsäule benötigten Spannungen,
Fig. 11 eine Wechselstrom-Impulsfolge zur Aktivierung einer Notrufsäule,
Fig. 12 ein Ausführungsbeispiel für eine Gruppe von Kodesignalen,
Fig. 13 eine Schaltung zur Auswertung der Kodesignale, und
Fig. 14 einen Spannungsverlauf nach einer Wechselstrom-Amplitudenbegrenzung.

Nach Fig. 1 liegen zwischen zwei Autobahnmeistereien, den bemannten Zentralstellen ZB, im Abstand von ca. 2 km Notrufsäulen NRS 1 bis 22. Diese sind mit einer nicht eingezeichneten, durchgehenden Sprechleitung mit den Autobahnmeistereien ZB verbunden. Die Speisung der den Autobahnmeistereien zugeordneten Notrufsäulen NRS 1 bis 6 bzw. NRS 17 bis 22 erfolgt von den Zentralstellen ZB. Die Notrufsäulen NRS 7 bis 16 sind von einer unbemannten Zentralstelle ZU aus gespeist. Die Speisekreise der bemannten Zentralstellen ZB und der unbemannten Zentralstelle ZU sind galvanisch voneinander getrennt. Zur Speisung bisheriger Einrichtungen werden zwei Leiterpaare benutzt. Über das eine Leiterpaar erfolgt die Speisung der Aussenbeleuchtung der Notrufsäulen NRS mit Wechselstrom. Über das andere Leiterpaar erfolgt die Wechselstromspeisung einer beleuchteten Kilometerangabe im Innern des Sprechtrichters der Notrufsäulen NRS. In Fig. 1 sind diese beiden Leiterpaare gemeinsam dargestellt.

Ebenfalls gemeinsam dargestellt sind die Notrufsäulen der beiden Fahrtrichtungen. So bedeutet z.B. die Bezeichnung NRS 4, dass an dieser Stelle je eine Notrufsäule in der Fahrtrichtung A-B und in der Fahrtrichtung B-A angeordnet ist. Die Notrufsäulen der beiden Fahrtrichtungen sind an ein gemeinsames Kabel, einer sogenannten Omnibusleitung, angeschlossen. Dieses Kabel ist nur auf einer Seite der Autobahn verlegt. Die Notrufsäulen der gegenüberliegenden Seite sind durch Stichleitungen mit diesem Kabel verbunden.

Die Übertragung der Spannungen und Ströme für die Lichtsignaleinrichtung erfolgt über einen Phantomkreis (vgl. Fig.2). Hierfür enthält eine bemannte Zentralstelle ZB eine Fernspeiseeinrichtung FE mit einem Spannungswähler SW und einem Übertrager Ü1. Die mittengeerdete Sekundärwicklung des Übertragers Ü1 ist über den Mittelabgriff zweier Drosseln Dr1 an die Stammleitungen St1 und St2 angeschlossen, die den Phantomkreis bilden. In den Notrufsäulen NRS erfolgt die Auskopplung'aus dem Phantomkreis über gleichartige mittenangezapfte Drosseln Dr2. Über die schon bisher eingesetzten Übertrager Ü2, Ü3 werden die obengenannten Wechselspannungen für die Aussenbeleuchtung bzw. die Beleuchtung der Kilometerangabe an die Stammleitungen St1 bzw. St2 angeschlossen. Die Bildung des beschriebenen Phantomkreises erfordert keine Auftrennung der Stammleitungen St1 und St2. Es ist jedoch auch möglich, je eine Drossel Dr1 und den zugehörigen Übertrager Ü2 bzw. Ü3 in bekannter Weise durch je einen gemeinsamen Phantomübertrager zu ersetzen, dessen mittenangezapfte Sekundärwicklung anstatt der Drossel Dr1 an die Stammleitung St1 bzw. St2 angeschlossen ist.

Über den Phantomkreis erfolgt nicht nur die Wechselstrom-Fernspeisung der Lichtsignaleinrichtung, sondern auch eine Übertragung von Kodesignalen von den Zentralstellen zu den Notrufsäulen. Die Kodesignale bestehen aus einer Folge von Wechselstrom-Impulsen mit verschiedenen Spannungswerten. Der Ausgang a1 des Signalgebers SG in Fig. 2 steuert entsprechend dem auszusendenden Kodesignal den Spannungswähler SW. Durch diesen wird jeseils ein Anschlusspunkt L, H oder D der Primärwicklung des Übertragers Ü1 an das Wechselstromnetz N angeschlossen. Der Wicklungsteil zwischen den Anschlusspunkten D und A der Primärwicklung des Übertragers Ü1 ist für den Nennwert der Netzspannung, beispielsweise 220 V, ausgelegt. Bei Verbindung des Anschlusspunktes D mit dem Wechselstromnetz liegt am Phantomkreis die höchste übertragene Spannung. Bei Anschluss der beiden anderen Punkte H oder L ist die Spannung am Phantomkreis entsprechend niedriger. Durch die Mittenerdung der Sekundärwicklung des Übertragers Ü1 wird die zwischen den Stammleitungen St1 und St2 herrschende Spannung gegenüber dem Erdpotential und damit auch die Gefährdungsspannung gegenüber Personen halbiert. Die Kodesignale werden über die Drosseln Dr2 ausgekoppelt und in den Notrufsäulen NRS ausgewertet. Der Ausgang a2 des Signalgebers SG dient zur Ansteuerung von Notrufsäulen über unbemannte Zentralstellen, die im Zusammenhang mit Fig. 4 erläutert wird.

Bei der Verwendung von Triacs in dem Spannungswähler SW ist ein schneller Wechsel zwischen den einzelnen Spannungswerten möglich. Die dabei in Abhängigkeit vom Einschaltzeitpunkt auftretenden Magnetisierungsstromstösse lassen sich beispielsweise dadurch vermeiden, dass die Spannungsumschaltung auf der Sekundärseite des Übertragers Ü1 erfolgt. Wegen der Mittenerdung ist dann eine zweipolige Umschaltung erforderlich. Auch andere übliche Massnahmen zur Spannungsumschaltung, beispielsweise eine Phasen-Anschnitt-Steuerung, lassen sich einsetzen.

Infolge vorgesehener Verbesserungen an den Autobahn-Notrufeinrichtungen ist über die Stammleitung St2 Gleichstromübertragung vorgesehen. In diesem Fall wird für die Stammleitung St2 eine gleichstromsperrende Phantoman-und -auskopplung vorgesehen. Fig. 3 zeigt ein Ausführungsbeispiel hierfür. Die Drossel Dr1 der Fig. 2 wird ergänzt durch zwei Drosseln Dr3 und zwei Kondensatoren C. Die Gleichstromblockierung erfolgt durch die Kondensatoren C. Aus Symmetriegründen sind zwei Kondensatoren C erforderlich. Um den Einspeisewiderstand möglichst klein zu halten, sind die beiden Kondensatoren C durch je eine Drossel Dr3 zu Serienresonanzkreisen ergänzt, deren Resonanzfrequenz gleich der Frequenz des Fernspeisestromes, insbesondere 50 Hz ist. An den Notrufsäulen erfolgt die Auskopplung über eine analoge Schaltung.

Wie aus Fig. 1 ersichtlich, gehören die Notrufsäulen zwischen zwei bemannten Zentralstellen ZB verschiedenen, galvanisch getrennten Speisebereichen an, die von einer bemannten oder unbemannten Zentralstelle ZB oder ZU aus gespeist werden. Wenn der Phantomkreis aus den Stämmen St1 und St2 (vgl. Fig. 2) gebildet wird, über die die Notrufsäulenaussenbeleuchtung und die Beleuchtung der Kilometerangabe gespeist werden, liegen entsprechend diesen verschiedenen Speisebereichen zwei getrennte Phantomkreise vor. Dann kann eine Notrufsäule im Bereich einer unbemannten Zentralstelle ZU nicht direkt von einer bemannten Zentralstelle ZB aus angesteuert werden, sondern muss über die betreffende unbemannte Zentralstelle ZU angesteuert werden.

Fig. 4 zeigt ein Ausführungsbeispiel für die Ansteuerung einer Notrufsäule über eine unbemannte Zentralstelle ZU. Die unbemannte Zentralstelle ZU ist wie die bemannte Zentralstelle ZB an das Wechselstromnetz N angeschlossen und weist die gleiche Fernspeiseeinrichtung FE wie diese auf. Zur Ansteuerung einer Notrufsäule über die unbemannte Zentralstelle ZU gibt der Signalgeber SG Signale S an seinen Ausgang a2. Diese werden einem Datensender DS zugeführt und in eine für die Datenübertragung geeignete Form gebracht. Auf der durchgehenden Sprechleitung SLt werden die Daten zur unbemannten Zentralstelle ZU übertragen. Dort werden sie gegebenenfalls in einem Verstärker V verstärkt und in einem Datenempfänger DE in die ursprünglichen Ausgangssignale des Signalgebers SG umgesetzt. Diese rückgewonnenen Signale S steuern in gleicher Weise die Ausgangsspannung der Fernspeiseeinrichtung FE wie in der bemannten Zentralstelle (vgl. Fig. 2). Die gesteuerte Ausgangsspannung wird in der unbemannten Zentralstelle ZU als Kodesignal KS über die Phantomankopplung Ph1 auf die Phantomleitung PhL gegeben, über die Phantomauskopplung Ph2 ausgekoppelt und beispielsweise in der Notrufsäule NRS 7 ausgewertet. Die Phantoman- bzw. -auskopplung Ph1 bzw. Ph2 ist entsprechend Fig. 2 oder 3 ausgeführt. Der Signalgeberausgang a1 wird zur Ansteuerung der Notrufsäulen mit Kodesignalen KS von der bemannten Zentralstelle ZB aus benützt, die im Zusammenhang mit Fig. 2 erläutert wurde.

Der Signalgeber SG kann in der Weise aufgebaut sein, dass abhängig von der Bereichszugehörigkeit einer Notrufsäule das für sie bestimmte Signal selbsttätig dem entsprechenden Ausgang a1 oder a2 zugeordnet wird.

An jeder Notrufsäule NRS sind vier Blitzröhren BR1 bis BR4 vorgesehen (vgl. Fig. 7). Diese sind Bestandteil der Signallampen SL1 bis SL4 (vgl. Fig. 5). Alle Signallampen sind nahe an dem Kopfteil KT der Notrufsäule angebracht. Dadurch werden grosse Hebelwirkungen bei starkem Wind vermieden. Durch in Fig. 5 nicht dargestellte Aussparungen im winkelförmigen Aufnahmeteil At für die Signallampen oder durch Versetzung dieses Aufnahmeteils gegenüber dem Kopfteil KT können seitliche Verschlussdeckel des Kopfteiles weiterhin frei und zugänglich gehalten werden. Der Aufnahmeteil At ist durch Halterungen Ha am Notrufsäulen-Kopfteil befestigt.

Je nach der Position einer Notrufsäule innerhalb einer Gruppe von blinkenden Notrufsäulen leuchten eine, zwei. usw. Signallampen nacheinander auf. In den Fig. 6a bis e sind jeweils für eine aus drei Notrufsäulen bestehende Gruppe Beispiele für das Blinken deren Signallampen 1 bis 3 bzw. 1, 3 und 4 dargestellt. NRSI ist die in Fahrtrichtung gezählte erste Notrufsäule der Gruppe, NRSII ist die zweite und NRSIII ist die dritte Notrufsäule der Gruppe. Der Zeitpunkt des Aufleuchtens einer Signallampe in bezug auf die Zeitachse t ist durch einen Punkt gekennzeichnet.

Fig. 6a zeigt ein Beispiel für eine Warnung vor einer Gefahrenstelle. Bei NRSI blinkt nur die Signallampe 1. Bei NRSII blinken die Signallampen 1 und 3 nacheinander. Bei NRSIII blinken die Signallampen 1, 2 und 3 nacheinander. In Fig. 6d, die das Blinken von NRSIII darstellt, ist dies durch den Pfeil t symbolisiert. Die jeweils aufleuchtende Signallampe ist durch einen ausgefüllten Kreis dargestellt.

Fig. 6c zeigt ein Ausführungsbeispiel für eine weitere Information an die Verkehrsteilnehmer. Gezeigt ist die Signalisierung der Aufforderung «Autobahn verlassen» durch die NRSII' und NRSIII'. Der Blinkrhythmus von NRSI bleibt unverändert: es blinkt die Signallampe 1. Bei NRSII' blinken die Signallampen 3 und 4 und bei NRSIII' die Signallampen 3, 1 und 4 nacheinander. In Fig. 6e ist das Blinken von NRSIII' durch den Pfeil t symbolisiert.

Die Fig. 6d und 6e zeigen den deutlichen Unterschied der beiden Informationen und ihre suggestive Wirkung.

Bei diesen gezeigten Beispielen entspricht nicht nur die Anzahl der aktiven Signallampen der jeweiligen Ordnungszahl einer Notrufsäule, sondern auch deren Blinkrhythmus: die Anzahl der Lichtblitze zwischen den jeweiligen Pausen P1, P2 und P3 (vgl. Fig. 6a) entspricht ebenfalls der Ordnungszahl einer Notrufsäule.

In Fig. 6b wird dies verdeutlicht, indem nur die zeitliche Gruppierung der Blitzfolge dargestellt und durch Klammern hervorgehoben wird. Diese zeitliche Gruppierung ist auch in den Fig. 6a und 6c durch Klammern hervorgehoben.

Um unterscheiden zu können, ob eine Gefahrenstelle nur eine Fahrtrichtung betrifft (z. B. Unfall, Stau) oder beide Fahrtrichtungen (z.B. Nebel, Glatteis), werden die entsprechenden Notrufsäulen entweder in nur einer Fahrtrichtung oder in beiden Fahrtrichtungen auf Blinkbetrieb geschaltet. Wenn z.B. in Fig. 1 die Gefahrenstelle G eine Nebelstrecke bezeichnet, so werden in der Fahrtrichtung A-B die Notrufsäulen 5 bis 7 und in der Fahrtrichtung B-A die Notrufsäulen 10 bis 8 auf Blinken geschaltet. Da jede Notrufsäule, wie noch gezeigt wird, durch ein Adresssignal selektiv angesteuert wird, ist es möglich, die Notrufsäulen unabhängig von der Fahrtrichtung zu aktivieren, obwohl die Notrufsäulen beider Fahrtrichtungen an ein gemeinsames Kabel angeschlossen sind.

Fig. 7 zeigt ein Ausführungsbeispiel für die Erzeugung einer gewünschten Blitzfolge in einer Notrufsäule. Die von einer Zentralstelle aus gesendeten und über die Stämme St1 und St2 übertragenen Kodesignale werden an den Notrufsäulen über die Phantomauskopplung Ph2 einem Übertrager Ü4 mit mehreren Sekundärwicklungen s, z, b- zugeführt. Die an Sekundärwicklung s abgegriffene Spannung wird in einer Gleichrichter-und Ladeeinrichtung GLE gleichgerichtet und als Kodesignalspannung Us einer Signaleinrichtung SE zugeführt und dort ausgewertet. Durch die mit hoher Energie übertragenen Kodesignale wird in der Gleichrichter- und Ladeeinrichtung GLE ein Stromversorgungskondensator Cv (vgl. Fig. 10) aufgeladen. Seine Spannung dient zur Stromversorgung verschiedener elektronischer Schaltungen; dies ist durch den Spannungspfeil Uv angedeutet. Ein Ausführungsbeispiel für die Gleichrichter- und Ladeeinrichtung GLE sowie Einzelheiten über die Ableitung der Spannungen Ub, Uz, Us und Uv werden anhand der Fig. 10 erläutert.

Bei entsprechendem Adresssignal, das die zu aktivierende Notrufsäule bestimmt, wird durch das nachfolgende Typensignal am Ausgang der Signaleinrichtung SE eine entsprechende Information bereitgestellt, die die Art des Blinkens festlegt. Die Signaleinrichtung SE in Fig. 7 enthält hierzu einen handelsüblichen Serien-Parallel-Wandler, der die am Eingang ankommende Serien-Information der zeitlich nacheinander eintreffenden Impulse in eine Parallel-Information am Ausgang umwandelt; dies ist durch eine mehradrige Verbindungsleitung zu einem Verteiler Vt in einer Blitzfolgeschaltung Bfs angedeutet. Die Par- ,allel-Information am Ausgang der Signaleinrichtung SE steuert den Verteiler Vt der Blitzfolgeschaltung Bfs in der Blitzeinrichtung BE in der Weise, dass die Schaltpunkte 1'...4'entsprechend dem Typen-Kode mit den Schaltpunkten 1...4 verbunden werden. Der sich einstellende Schaltzustand wird gespeichert. Nach Übertragung der Kode-Signale beginnt der Blinkbetrieb. Hierbei wird der Stromversorgungskondensator Cv ständig nachgeladen, um die Stromversorgungsspannung Uv aufrechtzuerhalten.

Die für den Blinkbetrieb erforderliche Energie wird ebenfalls über den Phantomkreis auf den Stämmen St1 und St2 übertragen. Die gelieferte Spannung wird in der Sekundärwicklung b des Übertragers Ü4 hochtransformiert, in der Gleichrichter- und Ladeeinrichtung GLE gleichgerichtet und als Blitzspannung Ub den Blitzröhren BR1 ..4 in der Blitzeinrichtung BE zugeführt. Die Blitzspannung Ub wird durch den Ladekondensator Cb geglättet. Die Diode D verhindert, dass die Energie des Ladekondensators Cb zurückfliesst. Die ungeglättete Blitzspannung Ub wird ausserdem der Signaleinrichtung SE zugeführt. Ihre dortige Verwendung wird anhand der Fig. 13 erläutert.

Die Blitzfolgeschaltung Bfs weist einen Taktschalter T auf, der von einem Zählgerät ZG gesteuert ist. Als Zählkriterien dienen 50-Hz-Halbwellen, z. B. der Speisespannung für die Notrufsäulen-Aussenbeleuchtung oder für die Beleuchtung der Kilometerangabe. Das Zählgerät ZG schaltet den Taktschalter T nach einer festgelegten Anzahl von Halbwellen schrittweise zyklisch weiter. Dadurch wird die über die Sekundärwicklung z in der Gleichrichter- und Ladeeinrichtung GLE gebildete Zündspannung Uz zyklisch jeweils an einen der Schaltpunkte 1'...4' durchgeschaltet.

Entsprechend den vorher durch die Signaleinrichtung SE bewirkten Verbindungen zwischen den Schaltpunkten 1'...4' einerseits und 1...4 anderseits wird die Zündspannung Uz in der gewünschten Reihenfolge nacheinander an Zündübertrager Ü5.1...U5.4 angelegt..Jedem dieser Zündübertrager ist eine Glimmlampe und eine Blitzröhre mit Hilfselektrode zugeordnet. Aus Gründen der Übersichtlichkeit ist nur eine Glimmlampe GI1 und eine Blitzröhre BR1 mit Hilfselektrode HI gezeichnet. Bei Anlegen der Zündspannung Uz an den Zündübertrager Ü5.1 zündet die Glimmlampe Gi1 und bewirkt in bekannter Weise über die Hochspannungswicklung des Zündübertragers Ü5.1 und die Hilfselektrode HI zusammen mit der Blitzspannung Ub die Zündung der Blitzröhre BR1. Die Zündung der anderen Blitzröhren erfolgt analog.

Bei entsprechend spannungsfest dimensionierter Blitzfolgeschaltung Bfs ist es auch möglich, nur einen Zündübertrager und eine Glimmlampe vorzusehen und vor dem Eingang des Taktschalters T anzuordnen und dessen Schaltschritte und die Durchschaltung der Zündspannung Uz auf den Zündübertrager gemeinsam durch das Zählgerät ZG zu steuern und die Schaltpunkte 1 ...4 direkt mit den Hilfselektroden HI...4 zu verbinden. Als Zählgerät ZG kann ein Halbwellen-Paketschalter verwendet werden, der als handelsübliche integrierte Schaltung erhältlich ist. Die in Fig. 7 gezeigte Zündauslösung stellt eine Fremd-Triggerung der Zündung dar, im Gegensatz zu der üblichen Methode, bei der der Zündzeitpunkt durch den Ladungszustand eines Energiespeichers bestimmt wird (vgl. z. B. DE-AS 1 933 436). Die Ladezeiten der Ladekondensatoren Cb, Cz für die Blitzspannung Ub und die Zündspannung Uz sind so bemessen, dass die Ladekondensatoren bis zum nächsten Schaltschritt des Taktschalters T ihre vorgesehene Ladungsenergie erreicht haben.

Es sind auch noch andere Arten der Fremd-Triggerung der Zündung möglich. Beispielsweise kann die Zündung von einer Zentralstelle aus durch impulsförmige Erhöhung oder Absenkung oder Unterbrechung der Fernspeisespannung für den Blinkbetrieb in Verbindung mit spannungsauswertenden Schaltungen in den Notrufsäulen getriggert werden.

Die fremdgetriggerte Zündauslösung hat den Vorteil, dass die Zündung der verschiedenen Blitzröhren innerhalb einer Gruppe von blinkenden Notrufsäulen zu den vorgesehenen Zeitpunkten sichergestellt ist, was bei der ladungsabhängigen Zündauslösung nicht der Fall ist, denn eine Gruppe von blinkenden Notrufsäulen stellt ein komplexes Ladungssystem mit mehreren Ladekondensatoren und unterschiedlichen entfernungsabhängigen Leitungswiderständen dar, deren Grösse sich ausserdem von Fall zu Fall ändert. Durch Ausgleichs- und Ergänzungswiderstände kann man zwar die einzelnen Ladezeitkonstanten weitgehend einander angleichen, jedoch nie exakt absolut gleichmachen. Daher würde bei ladungsabhängiger Zündauslösung stets der Ladekondensator mit der kleinsten Zeitkonstanten die Zündung der zugehörigen Blitzröhre auslösen, bevor die anderen Blitzröhren zünden. Seine Wiederaufladung würde die Weiterladung der anderen Kondensatoren verhindern oder unzulässig verzögern. Die übrigen Blitzröhren würden überhaupt nicht zünden oder nur in sehr grossen, unregelmässigen und unkontrollierbaren Abständen. Dagegen gewährleistet die ladungsunabhängige Zündauslösung nicht nur, dass der Blinkrhythmus jeder Notrufsäule einzeln für sich betrachtet, einem festen, vorgegebenen Zeitraster entspricht, sondern verhindert ausserdem, dass sich die Zündzeitpunkte der verschiedenen Notrufsäulen gegeneinander verschieben. Die Zündzeitpunkte liegen somit nach einem phasenstarren Zeitraster fest. Eine zeitliche gegenseitige Verschiebung der Zündzeitpunkte würde die Ladungsvorgänge im Ladungsnetzwerk periodisch verändern und zur Folge haben, dass Kondensatoren zeitweise nicht mehr genügend aufgeladen werden.

Fig. 8 zeigt ein Ausführungsbeispiel für die wahlweise Verteilung und Durchschaltung der Zündspannung im Verteiler Vt der Blitzfolgeschaltung Bfs. Die Schaltkontakte a bis i und der Taktschalter T sind zur einfacheren Darstellung als mechanisch betätigte Kontakte und Schalter dargestellt. Sie können selbstverständlich durch elektronische, integrierte Schaltkreise realisiert werden. Die Zündspannung Uz wird über den vom Zählgerät ZG gesteuerten Taktschalter T zyklisch auf die Schaltpunkte 1'...4' durchgeschaltet. Je nach Art der gewünschten Blitzfolge (NRSI bis 111 bzw. NRSI, 11' oder Ill') werden die Schaltkontakte a...i gemäss der Tabelle in Fig. 9 entsprechend dem jeweiligen Typensignal durch die Signaleinrichtung SE angesteuert und geschlossen. Geschlossene Kontakte sind durch einen Punkt gekennzeichnet. Die geschlossenen Kontakte schalten die Zündspannung Uz auf die entsprechenden Schaltpunkte 1...4 durch. Je nach Stellung der Schaltkontakte leuchten die Signallampen im Rhythmus entsprechend Fig. 6a oder 6c auf

Fig. 10 zeigt ein Ausführungsbeispiel für die Erzeugung der in Fig. 7 gezeigten Spannungen Ub, Uz, Us und Uv. Die aus dem Phantomkreis ausgekoppelte Wechselspannung U wird in der Sekundärwicklung b des Übertragers Ü4 direkt auf den für die Blitzröhren erforderlichen Wert angehoben, einem Vollweggleichrichter Gb der Gleichrichter- und Ladeeinrichtung GLE zugeführt und als gleichgerichtete, noch ungesiebte Spannung Ub abgegeben. Die übliche Spannungsstabilisation, die in erster Linie zur Konstanthaltung der Blitzfolge-Frequenz dient, ist nicht erforderlich, da die Zündauslösung, wie bereits erwähnt, unabhändig vom Ladungszustand des Ladekondensators Cb (vgl. Fig. 7) erfolgt.

Zur Erzeugung der Zündspannung Uz wird der Kondensator Cz mit der an der Übertragerwicklung z abgenommenen Spannung über eine Diode D9 aufgeladen.

Zur Erzeugung der Stromversorgungsspannung Uv wird an der Übertragerwicklung s eine niedrige Spannung abgenommen und in einem Gleichrichter Gv gleichgerichtet. Mit der gleichgerichteten Spannung wird der Stromversorgungskondensator Cv über die Diode D11 und Widerstand R11 aufgeladen.

Die Kodesignale werden ebenfalls an der Wicklung s abgenommen und nach der Gleichrichtung im Gleichrichter Gv als Kodesignalspannung Us der Signaleinrichtung SE zur Auswertung zugeführt. Da die Kodesignal-Übertragung mit zwei verschiedenen Spannungswerten arbeitet und der Stromversorgungskondensator Cv während der Kodesignal-Übertragung nachgeladen wird, wird die Spannung an Cv durch eine Zenerdiode Z11 stabilisiert. Die Diode D11 verhindert, dass die Ladung von Cv auf signalauswertende Teile der Signaleinrichtung SE gelangt. Der Widerstand R11 dient zur Entkopplung.

Die mit der Versorgungsspannung Uv gespeisten Schaltungen sind integrierte Schaltkreise, so dass ihr Leistungsverbrauch gegenüber den Blitzröhren sehr gering ist.

Selbstverständlich ist es auch möglich, vor der Spannungstransformation den 50-Hz-Wechselstrom in bekannter Weise über mehrere Zwischenstufen (Gleichrichter, Schwingstufe, Verstärker) in einen Strom höherer Frequenz umzuwandeln, so dass ein kleinerer Übertrager mit einem eventuell besseren Wirkungsgrad verwendet werden kann. Diesem eventuell besseren Wirkungsgrad steht jedoch ein zusätzlicher Energieverbrauch der Zwischenstufen gegenüber. Ausserdem sind bei Entfallen eines 50-Hz-Übertragers Transistoren mit höherer Betriebsspannung erforderlich, da die angelieferte 50-Hz-Wechselspannung höher ist, als sie für elektronische Schaltungen üblich ist. Derartige Transistoren sind aber teurer und haben weniger Sicherheitsreserven; hinzu kommt, dass die zusätzlichen Zwischenstufen ebenfalls solche Transistoren enthalten und somit die Zuverlässigkeit der Gesamteinrichtung zusätzlich vermindern.

Fig. 11 zeigt das Beispiel einer im Phantomkreis übertragenen Folge von 50-Hz-Wechselstrom-Impulsen zur Aktivierung einer Notrufsäule in ihrem zeitlichem Verlauf t. Der Wechselstrom ist dargestellt durch die Schraffur innerhalb der Impulse. Ein Ladeimpuls II hat eine längere Dauer als nachfolgende Signalimpulse Is des Kodesignals KS. Der Ladeimpuls II dient der Aufladung des Stromversorgungskondensators Cv (vgl. Fig. 10), der die elektronischen Einrichtungen der Lichtsignaleinrichtung speist.

Die Kodesignale KS bestehen aus Wechselstrom-Impulsen und sind binärkodiert. Von den verschiedenen Möglichkeiten zur Bildung der beiden Binärzustände wird ausschliesslich das Spannungskriterium verwendet. Dabei verkörpert die niedrigere Spannung UI den Binärzustand Null. Die höhere Spannung Uh verkörpert den Binärzustand L. Diese Spannungen stehen über mehrere Wechselstromperioden an. Die Dauer der einzelnen Signalimpulse Is ist an keinerlei Taktkriterien gebunden. Sie können unterschiedlich lang sein. Dies hat gegenüber der Bildung der beiden Binärzustände unter Einbeziehung eines Zeitkriteriums - z. B. Impulslängen-Kodierung - den Vorteil, dass die Impulsübertragung unabhängig vom Einschwingverhalten der Übertragungsstrecke ist, das Beginn und Ende eines Signalimpulses Is verfälschen kann.

Das Ende eines Signalimpulses Is wird durch Rückkehr auf den Spannungswert Null gekennzeichnet. Dies ergibt zusammen mit der obengenannten Möglichkeit nicht festgelegter Impulslängen den weiteren Vorteil, dass die Signalimpulse Is asynchron übertragen werden können. Daher dürfen bei entsprechender Auswerteeinrichtung nicht nur die Signalimpulse Is, sondern auch die Pausen Rz unterschiedlich läng sein. Dadurch sind Einrichtungen zur Taktrückgewinnung und Zähleinrichtungen überflüssig.

Solche Einrichtungen wären erforderlich, wenn die Binärzustände z.B. nur durch den Zustand «keine Spannung» bzw. «Spannung», also ohne Rückkehr auf den Spannungswert Null, dargestellt würden. Denn dann müssten in der Signaleinrichtung die Signalimpulse Is zu genau definierten Zeitpunkten abgetastet werden, um bei mehreren aufeinanderfolgenden gleichen Binärzuständen eine eindeutige Information zu gewinnen.

Nach der Kodesignal-Übertragung erfolgt der Blinkbetrieb. Die hierbei benützte Spannung ist gleich der Spannung Uh.

Fig. 12 zeigt in vereinfachter, unipolarer Darstellung ein Impulsbeispiel für eine Gruppe von fünf Kodesignalen KS, die einer Notrufsäule zugeordnet sind. Eine Gruppe aus fünf Kodesignalen KS entspricht den fünf verschiedenen Blinkarten nach Fig. 6 und 9 (NRSI, II und 111. sowie NRSII' und III'). Die Kodesignale KS bestehen aus einem Adresssignal AS und einem Typensignal TS. Das Adresssignal AS ist für jede Notrufsäule verschieden. In Fig. 12 umfasst das Adresssignal AS 5 Bits. Das Typensignal TS legt die Anzahl der durch die Blitzfolgeschaltung aktiv geschalteten Signallampen und deren Einschaltreihenfolge und damit die Position der Notrufsäulen innerhalb einer Gruppe von blinkenden Notrufsäulen sowie die Art der Information fest. Im Beispielsfalle besteht das Typensignal TS aus 3 Bits.

Die Anzahl von 8 Bits beim gezeigten Beispiel ist eine willkürliche Annahme. Die tatsächlich erfolderliche Anzahl von Bits hängt von der Anzahl der zu aktivierenden Notrufsäulen und von der Anzahl der verschiedenen Blinkarten ab. Bei dem gezeigten Beispiel können max.' 2⁵=₃₂ verschiedene Notrufsäulen aktiviert werden, wobei für jede Notrufsäule bis zu 2³=8 verschiedene Blinkarten möglich sind.

Bei Anpassung der Anzahl der Blinkarten an die Potenzreihe 2ⁿ werden die Eigenschaften eines Binärkodes optimal ausgeschöpft. Hierbei ist dann allerdings keinerlei Übertragungsredundanz möglich, die eventuell im Interesse einer niedrigen Übertragungsfehler-Wahrscheinlichkeit wünschenswert sein kann.

Fig. 13 zeigt ein Schaltungsbeispiel für die Auswertung der Kodesignale KS durch die Signaleinrichtung SE in einer Notrufsäule. Die Ableitung der Kodesignalspannung Us sowie der Blitzspannung Ub und der Stromversorgungsspannung Uv wurde bereits anhand der Fig. 10 erläutert. Die Kodesignalspannung Us nimmt während der Signalübertragung die speziellen Werte Uh' oder UI' an. Diese Werte sind den üblichen Spannungswerten für elektronische Schaltungen angepasst und daher niedriger als die auf der Phantomleitung übertragenen Spannungswerte Uh bzw. Ul.

Die Spannung Us wird über Dioden D12 und D13 und Widerstände R12 und R13 Kondensatoren Cr und Cs zugeführt. Die Dioden D12 und D13 verhindern, dass sich die Ladungen der Kondensatoren Cr und Cs ausgleichen oder in die Gleichrichter- und Ladeeinrichtung GLE (vgl. Fig. 10) zurückfliessen. Die Widerstände R12 und R13 verhindern, dass ein Kondensator zu Beginn seiner Aufladung die Spannung Us kurzschliesst und so den Ladevorgang anderer, teilweise geladener Kondensatoren unterbricht. Mit den Widerständen werden ausserdem die verschieden grossen Ladezeitkonstanten für die Kondensatoren Cr und Cs festgelegt.

Mit dem Ladeimpuls 11 (vgl. Fig.11) werden die Kondensatoren Cr und Cs auf den Spannungswert Uh' aufgeladen. Die während dieses Impulses auftretenden Halbwellen der hohen Gleichspannung Ub werden durch einen Amplitudenbegrenzer Ab auf einen niedrigen Wert Uh" begrenzt, der etwas grösser als Uh' ist. Die begrenzte Spannung Uh" sinkt nur für den Bruchteil einer Halbwellendauer unter den Wert Uh" ab (vgl. Fig. 14, Kurve a). Diese Spannungseinbrüche werden durch einen Kondensator Ck überbrückt. Die Lade- und Entladezeitkonstanten des Kondensators Ck sind so bemessen, dass er spätestens nach einer Halbwelle geladen bzw. entladen ist (Fig. 4, Kurve b). Die Spannung des Kondensators Ck liegt an einem Widerstand R15 und an der Basis von Transistoren T1 und T2. Die Kondensatoren Cr und Cs, die am Emitter des Transistors T1 bzw. T2 liegen, haben eine grössere Ladezeitkonstante als der Kondensator Ck. Dadurch erreicht die Spannung an den Basen der Transistoren den Wert Uh", bevor die Spannung an den Emittern den etwas kleineren Wert Uh' erreicht. Die Transistoren T1 und T2 sperren.

Durch den Ladestromstoss beim Aufladen des Kondensators Ck über den Amplitudenbegrenzer Ab entsteht ein positiver Spannungsimpuls an einem Widerstand R16. Dieser Impuls wird über eine Diode D14 auf den Ruhe-Eingang einer bistabilen Kippstufe K gegeben. Falls diese Kippstufe sich nicht in der Ruhelage befindet, wird sie dadurch in ihre Ruhelage geschaltet. Wenn sie sich bereits in Ruhelage befand, reagiert sie auf diesen Impuls nicht.

Die Kondensatoren Cr und Cs werden durch mehrere Halbwellen aufgeladen. Die an ihnen entstehende Spannung Uh' ist grösser als die Durchbruchspannung von Schwellwertschaltern SW1 und SW2. Diese Durchbruchspannung liegt zwischen den Spannungswerten Uh' und Ul'. Sobald am Kondensator Cs die Spsnnung Uh' ansteht, schaltet der Schwellwertschalter SW2, der am Setzeingang der Kippstufe K liegt, durch. Dadurch stellt sich am Arbeitsausgang der Kippstufe der Binärzustand L ein. Dieser liegt am Eingang eines Serien-Parallel-Wandlers SP. Der Transistor T1 sperrt noch, so dass die am Kondensator Cr anstehende Spannung Uh' nicht an den Schwellwertschalter SW1 gelangt.

Solange der Ladeimpuls II andauert, hält die am Widerstand R15 anliegende Spannung Uh" die Transistoren T1 und T2 im Sperrzustand. Nach Beendigung des Ladeimpulses il entlädt sich der Kondensator Ck innerhalb einer Halbwellendauer über die Widerstände R15 und R16. Der dabei am Widerstand R16 entstehende negative Spannungsimpuls wird durch die Diode D14 gesperrt. Die Entladezeitkonstante ist nur wenig grösser als die Ladezeitkonstante, da der Widerstand R15 klein im Vergleich zum Widerstand R 16 ist. Nach der Entladung des Kondensators Ck gelangt über den Widerstand R15 nichtpotential an die Basen der Transistoren T1 und T2. Diese werden durch die an den Kondensatoren Cr und Cs anstehende Spannung Uh' durchgeschaltet. Über den Transistor T2 erzeugt der Entladestrom des Kondensators Cs an einem Kollektorwiderstand R17 einen Tastimpuls lt, der dem Serien-Parallel-Wandler SP zugeführt wird. Dadurch wird der am Eingang des Serien-Parallel-Wandlers SP anstehende Binärzustand L abgetastet. Der Serien-Parallel-Wandler SP ist so ausgelegt, dass der jeweils an seinem Eingang anstehende Binärzustand erst durch den Tastimpuls It ausgewertet wird. Derartige SeriennParallel-Wandler SP sind bekannt.

Der Kondensator Cr wird über den durchgeschalteten Transistor T1 und die Reihenschaltung aus einem Widerstand R14 und einer kleinen Induktivität L entladen. Der Entladestromstoss wird durch die Induktivität leicht verzögert. Die Zeitkonstante der Reihenschaltung ist klein gegenüber der Entladezeitkonstanten des RC-Gliedes Cr, R14. Die Spannung des am Widerstand R14 entstehenden verzögerten Impulses ist deshalb nur unwesentlich kleiner als die Spannung Uh'. Der Schwellwertschalter SW1 wird durch den gegenüber dem Tastimpuls It verzögerten Impuls durchgeschaltet. Der Impuls wird als Rückstellimpuls Ir dem Serien-Parallel-Wandler SP und der Blitzfolgeschaltung Bfs in der Blitzeinheit BE zugeführt. Dadurch werden beide in ihre Ausgangsstellung gebracht und für die unmittelbar folgende Kodesignalübertragung bereitgeschaltet. Der vorher abgetastete Binärzustand L sowie zufällige Schaltzustände, die eventuell bei längerer Nichtbenutzung der Einrichtung durch induzierte Störspannungen entstanden sind, werden somit durch den Rückstellimpuls Ir gelöscht.

Während der anschliessenden Kodesignalübertragung wird der Kondensator Cs mehrmals auf die Spannung Uh' oder UI' aufgeladen und wieder entladen. Durch den Ladestromstoss des Kondensators Ck am Anfang eines jeden Signalimpulses Is wird die Kippstufe K in der beschriebenen Weise in die Ruhelage gebracht. Die Sperrung der Transistoren T1 und T2 am Anfang eines jeden Signalimpulses sowie ihr Durchschalten nach Beendigung des jeweiligen Signalimpulses und die damit verbundene Erzeugung des Tastimpulses It geschieht analog wie beim Impuls II.

Das Sperren der Transistoren erfolgt unabhängig davon, ob die Spannung UI oder Uh an der Primärwicklung des Übertragers anliegt, denn der nach dem Amplitudenbegrenzer Ab auftretende Spannungswert Uh" ist unabhängig davon, welche der beiden Spannungen am Übertrager anliegt.

Die Signalimpulse Is sind kürzer als der vorangegangene Ladeimpuls II und dauern nur so lange, bis der Kondensator Cs auf die Spannung Uh' oder U1'aufgeladen ist. Daher bleibt die Ladespannung des Kondensators Cr am Ende eines Signalimpulses merklich kleiner als Uh' oder Ul', da die Ladezeitkonstante von Cr merklich grösser bemessen ist als die des Kondensators Cs. Die niedrigere Spannung am Kondensator Cr reicht nicht aus, um bei durchgesteuertem Transistor T1 den Schwellwertschalter SW1 zu durchbrechen. Die Signalimpulse lösen daher keinen Rückstellimpuls Ir aus. Die Entladezeitkonstante des Kondensators Cr - einschliesslich der Verzögerung durch die Induktivität L - ist gegenüber seiner Ladezeitkonstanten merklich kleiner bemessen, so dass seine Spannung stets unterhalb der Durchbruchspannung des Schwellwertschalters SW1 bleibt, selbst wenn nur Signalimpulse der Spannung Uh übertragen werden.

Die der Signaleinrichtung SE zugeführte Kodesignalspannung Us ist nicht geglättet, da durch einen Siebkondensator die Spannungswechsel zwischen Uh' und UI' sowie die Impulslücke RZ überdeckt würden. Die Spannung Us geht im Takte der Halbwellen periodisch auf Null zurück. Daher steigt die am Kondensator Cs entstehende Spannung während der Ladung durch mehrere Halbwellen nicht monoton an, sondern ist mit einer mehr oder weniger ausgeprägten Spannungs-Wellenlinie überlagert. Infolge des wellenförmigen Spannungsverlaufes während der Ladung des Kondensators Cs ist es möglich, dass die Spannungsschwelle des Schwellwertschalters SW2 mehrmals durchbrochen wird, bis der Ladungs-Endzustand erreicht ist. Trotzdem werden aber nicht mehrere aufeinanderfolgende L-Zustände vorgetäuscht, da die nachgeschaltete bistabile Kippstufe K beim ersten Durchbruch in den stabilen Arbeitszustand übergeht und auf weitere Impulse an ihrem Arbeitseingang nicht mehr reagiert, sondern erst auf einen später auf ihrem Ruhe-Eingang gegebenen Impuls. Eine analoge Überlagerung mit einer Spannungs-Wellenlinie tritt bei dem Kondensator Cr auf, kann dort aber ausser Betracht bleiben. Da der Kondensator Ck, wie erwähnt, innerhalb einer Halbwelle seinen Ladungs-Endzustand erreicht, tritt bei ihm diese Überlagerung nicht auf.

Wenn ein Signalimpuls Is mit der Spannung Uh übertragen wird, erzeugt die gesetzte Kippstufe K am Eingang des Serien-Parallel-Wandlers SP den Birnärzustand L. Dieser wird in gleicher Weise wie nach dem Ladeimpuls 11 während der darauffolgenden Impulslücke RZ durch den Tastimpuls It ausgewertet, also erst dann, wenn der Kondensator Cs den stabilen Ladungs-Endzustand erreicht hat.

Wenn ein Signalimpuls Is mit der Spannung UI übertragen wird, bildet sich am Kondensator Cs die Spannung UI'. Diese liegt unterhalb der Durchbruchspannung des Schwellwertschalters SW2. Es gelangt daher kein Impuls an den Arbeitseingang der Kippstufe K. An ihrem Ausgang bleibt also der Null-Zustand bestehen, der zu Beginn eines jeden Signalimpulses durch den Ladestromstoss des Kondensators Ck geschaltet wird. Der auf jeden Signalimpuls Is folgende Tastimpuls It wertet dann den Null-Zustand aus. Der Serien-Parallel-Wandler SP kehrt zyklisch nach dem letzten Signalimpuls eines Kodesignals KS, also beim letzten Tastimpuls lt, in die Ausgangsposition zurück, die er unmittelbar nach dem Rückstellimpuls Ir innehatte. Der Serien-Parallel-Wandler SP ist damit zur Aufnahme des nächsten Kodesignals KS bereit. Die Parallelausgänge werden über eine entsprechend mehradrige Steuerleitung der Blitzfolgeschaltung Bfs stellten Ausführungsbeispiel kann eine 3-BitFolge ausgewertet werden. Der Serien-Parallel-Wandler SP ist so aufgebaut, dass die Ausgangsinformation, mit der er die Blitzfolgeschaltung in der Blitzeinrichtung ansteuert, nur bei entsprechendem vorangegangenem Adresssignal AS ansteht. Auf diese Weise werden nur in den zu aktivierenden Notrufsäulen Steuervorgänge ausgelöst. Die dafür erforderliche Leistung bleibt somit auf diese Notrufsäulen, im Beispielsfall auf drei Notrufsäulen, beschränkt. Derartige Serien-Parallel-Wandler sind als integrierte Schaltkreise marktbekannt.

Die Ladezeitkonstanten T der Kondensatoren Cr und Cs sind so bemessen, dass ihre Ladezeit bezüglich der Impulse 11 und ls mindestens 5T beträgt, so dass diese Kondensatoren stets ihren Ladungs-Endzustand erreichen. Daher erreicht die Spannung an diesen Kondensatoren in allen Notrufsäulen unabhängig vom jeweiligen Leitungswiderstand stets den Wert der in den speisenden Zentralstellen angelegten Spannung. Die unterschiedlichen Leitungslängen zwischen den Zentralstellen und den einzelnen Notrufsäulen haben somit keinen Einfluss auf die Signalauswertung durch die Schwellwertschalter SW1 und SW2 mit vorgegebenen Spannungsschwellen in der Signaleinrichtung SE.

Zur Kontrolle, ob die vorgesehenen Notrufsäulen ordnungsgemäss aktiviert worden sind, kann man eine Rückmeldung von diesen Notrufsäulen an die Zentralstelle übertragen. Hierzu sind keine besonderen Rückmeldeeinrichtungen in den Notrufsäulen erforderlich. Für die Rückmeldung kann vielmehr eine für andere Zwecke vorgesehene Einrichtung mitbenützt werden, mit der die Autobahn-Notrufanlagen in naher Zukunft nachgerüstet werden sollen. Diese Einrichtung, die in der deutschen Patentschrift 2 251 400 beschrieben ist, sieht vor, dass bei Benützung einer Autobahn-Notrufsäule durch Heben der Sprechklappe eine Kennung der benützten Notrufsäule automatisch an die Zentralstelle gesendet wird, aus der das Zentralstellenpersonal sofort erkennt, von welcher Notrufsäule aus angerufen wird. Durch diese Massnahme soll es überflüssig werden, dass der Anrufer die an jeder Notrufsäule angebrachte Kilometerangabe abliest und der Zentralstelle nennt.

Zur Durchführung der Rückmeldung ist es nur erforderlich, parallel zu den Kontakten, die durch das Heben der Sprechklappe betätigt werden und durch die die Aussendung einer Kennung gemäss der deutschen Patentschrift 2 251 400 ausgelöst wird, Schaltmittel anzuordnen, die von einer der beschriebenen Einrichtungen gesteuert werden und die dieselben Schaltfunktionen auslösen wie das Heben der Sprechklappe. Dies kann z. B. durch die Blitzfolgeschaltung Bfs erfolgen, nachdem der durch die Signaleinrichtung SE bewirkte Schaltzustand in der Blitzfolgeschaltung Bfs gespeichert worden ist. Um die bei einem tatsächlichen Heben der Sprechklappe ausgelösten Funktionen nicht zu blockieren, kann man vorsehen, die Schaltmittel nur sehr kurzzeitig in einen Schaltzustand zu versetzen, der einer angehobenen Sprechklappe äquivalent ist. Da die Aktivierung der Notrufsäulen durch zeitlich nacheinander übertragene Kodesignale erfolgt, ist es möglich, die entsprechenden Rückmeldungen ebenfalls zeitlich gestaffelt durchzuführen und dadurch voneinander zu trennen.

## Patentansprüche

1. Lichtsignaleinrichtung für Verkehrswege, bei der ein für Notrufzwecke verwendetes Nachrichtenkabel und im Zuge dieses Kabels liegende Notrufsäulen (NRS) zusätzlich ausgenützt sind und die über das Nachrichtenkabel von Zentralstellen (ZB, ZU) aus ferngespeist ist, dadurch gekennzeichnet, dass an jeder Notrufsäule (NRS) mehrere getrennt einschaltbare Signallampen (SL) angeordnet sind, dass die einzelnen Notrufsäulen einer eine Gruppe bildenden Mehrzahl von örtlich aufeinanderfolgenden Notrufsäulen durch Kode- signale (KS) von einer Zentralstelle (ZB oder ZU) selektiv aussteuerbar sind und dass die selektive Aussteuerung der Notrufsäulen die derartige Einschaltung einer oder mehrerer ihrer Signallampen auslöst, dass die Signallampen der einzelnen Notrufsäulen einer Gruppe mit von Notrufsäule zu Notrufsäule unterschiedlicher Blinkart blinken.

2. Lichtsignaleinrichtung nach Anspruch 1, dadurch gekennzeichnet, dass die Übertragung der Kodesignale (KS) und die Fernspeisung der Lichtsignaleinrichtung über einen gemeinsamen Phantomkreis (St1, St2) erfolgen.

3. Lichtsignaleinrichtung nach einem der vorhergehenden Ansprüche, dadurch gekennzeichnet, dass sowohl für die Kodesignalübertragung als auch zur Fernspeisung der Lichtsignaleinrichtung Wechselstrom, insbesondere 50-Hz^{:}Wechselstrom, verwendet wird und die Spannung der Kodesignale (KS) und die Fernspeisespannung in der gleichen Grössenordnung liegen.

4. Lichtsignaleinrichtung nach einem der vorhergehenden Ansprüche, dadurch gekennzeichnet, dass das Kodesignal (KS) aus Wechselstrom-Impulsen mit zwei unterschiedlichen Spannungswerten (Uh, Ul) besteht und dass zwischen den einzelnen Wechselstrom-Impulsen die Wechselspannung auf den Wert Null ausgetastet ist.

5. Lichtsignaleinrichtung nach einem der vorhergehenden Ansprüche, dadurch gekennzeichnet, dass den Kodesignalen (KS) ein Ladeimpuls (11) zur Ladung eines Energiespeichers (Cv) vorhergeht, der eine Versorgungsspannung (Uv) für die elektronischen Einrichtungen in den Notrufsäulen (NRS) liefert, und dass die Energie der Kodesignale (KS) zur Nachladung dieses Energiespeichers (Cv) verwendet wird.

6. Lichtsignaleinrichtung nach einem der vorhergehenden Ansprüche, dadurch gekennzeichnet, dass das Kodesignal (KS) aus einem Adresssignal (AS) zur Ansteuerung einer bestimmten Notrufsäule (NRS) und aus einem Typensignal (TS) zur Festlegung der Art des Blinkens dieser Notrufsäule besteht.

7. Lichtsignaleinrichtung nach Anspruch 6, dadurch gekennzeichnet, dass das Typensignal (TS) über den Ausgang einer Signaleinrichtung (SE) eine Schalteinrichtung (Bfs) zur Festlegung und Speicherung der Blitzfolge steuert.

8. Lichtsignaleinrichtung nach einem der vorhergehenden Ansprüche, dadurch gekennzeichnet, dass zur Übertragung der Kodesignale (KS) an Notrufsäulen (NRS), die einer unbemannten Zentralstelle (ZU) zugeordnet sind, in den bemannten Zentralstellen (ZB) Signale (S) eines Signalgebers (SG) in eine für die Datenübertragung auf einer Sprechleitung (SLt) geeignete Form umgesetzt und auf dieser zu der unbemannten Zentralstelle (ZU) übertragen werden und dort in die ursprünglichen Signale (S) umgesetzt werden, aus denen auf die gleiche Weise wie in den bemannten Zentralstellen (ZB) Kodesignale (KS) gebildet und zu den Notrufsäulen (NRS) übertragen werden, die den unbemannten Zentralstellen (ZU) zugeordnet sind.

9. Lichtsignaleinrichtung nach einem der vorhergehenden Ansprüche, dadurch gekennzeichnet, dass wahlweise die Notrufsäulen (NRS) nur einer Fahrtrichtung (A-B oder B-A) oder beider Fahrtrichtungen ansteuerbar sind.

10. Lichtsignaleinrichtung nach einem der Ansprüche 6 oder 7, dadurch gekennzeichnet, dass in einer bzw. der Signaleinrichtung (SE) ein Serien-Parallel-Wandler (SP) vorgesehen ist, der nur bei Übereinstimmung des Adresssignals (AS) mit der Adresse der betreffenden Notrufsäule (NRS) die Ansteuerung der Schalteinrichtung (Bfs) freigibt.

## Claims

1. Light-signal equipment for traffic routes, where a communications cable used for emergency-call purposes and emergency-call pillars (NRS) situated in the course of the cable are utilized additionally, and which is remote-fed from central stations (ZB, ZU) via the communications cable, characterized in that several separately switchable signal lamps (SL) are arranged on each emergency-call pillar, the individual emergency-call pillars of a group-forming majority of locally succeeding emergency-call pillars are selectively controllable from a central station (ZB or ZU) by code signals (KS), and that the selective control of the emergency-call pillars releases the switching-on of one or several of their signal lamps in such a way that the signal lamps of the individual emergency-call pillars of a group are flashing in a type of flashing which is different from emergency-call pillar to emergency-call pillar.

2. Light-signal equipment as per claim 1, characterized in that the transmission of the code signals (KS) and the remote-feeding of the light-signal equipment are performed over a common phantom circuit (St1, St2).

3. Light-signal equipment as per one of the preceding claims, characterized in that for the code-signal transmission as well as for the remote feeding of the light-signal equipment, alternative current is used, in particular 50-Hz a.c., and that the voltage of the code signals (KS) and the remote-feeding voltage are situated in the same order of magnitude.

4. Light-signal equipment as per one of the preceding claims, characterized in that the code signal (KS) consists of a-c pulses with two differing voltage values (Uh, Ul), and that the a-c voltage is keyed-off to the value zero between the individual a-c pulses.

5. Light-signal equipment as per one of the preceding claims, characterized in that the code signals (KS) are preceded by a charge pulse (11) for the charge of an energy storage (Cv) which delivers a supply voltage for the electronic devices in the emergency-call pillars (NRS), and that the energy of the code signals (KS) is used for the recharge of this energy storage (Cv).

6. Light-signal equipment as per one of the preceding claims, characterized in that the code signal (KS) consists of an address signal (AS) for the control of a specific emergency-call pillar (NRS), and of a type signal (TS) for determining the type of flashing of this emergency-call pillar.

7. Light-signal equipment as per claim 6, characterized in that the type signal (TS) switches, via the output of a signal device (SE), a switching device (Bfs) for the determination and storage of the flash sequence.

8. Light-signal equipment as per one of the preceding claims, characterized in that for the transmission of the code signals (KS) to emergency-call pillars (NRS) associated to an unattended central station (ZU), signals (S) of a signal generator (SG) are converted in the attended central stations (ZB) into a form suitable for the data transmission on a speaking wire (SLt), are transmitted on this wire to the unattended central station (ZU), are there converted into the original signals (S) from where code signals (KS) are formed in the same way as in the attended central stations (ZB), and are transmitted to the emergency-call pillars (NRS) which are associated to the unattended central stations (ZU).

9. Light-signal equipment as per one of the preceding claims, characterized in that optionally the emergency-call pillars (NRS) of one direction of traffic only (A-B or B-A), or of both directions of traffic can be controlled.

10. Light-signal equipment as per one of the claims 6 or 7, characterized in that in one or in the signal device (SE) a serial-parallel converter (SP) is provided which releases the switching device (Bfs) only, of the address signal (AS) is in accordance with the respective emergency-call pillar (NRS).

## Revendications

1. Installation de signalisation lumineuse pour voies de circulation dans laquelle sont utilisés, en outre, un câble de télécommunication servant à des appels de détresse et des bornes d'appel de détresse (NRS) situées sur le trajet de ce câble, installation alimentée à distance par des postes centraux (ZB, ZU) en passant par le câble de télécommunication et caractérisée en ce que sur chaque borne d'appel de détresse (NRS) sont disposées plusieurs lampes de signalisation (SL) pouvant être branchées séparément, en ce que les différentes bornes d'appel de détresse faisant partie d'une pluralité de bornes d'appel de détresse, qui se succèdent quant à leur emplacement et formant un groupe peuvent être adressées sélectivement par un poste central (ZB ou ZU) grâce à des signaux codés (KS), et en ce que l'adressage sélectif des bornes d'appel de détresse déclenche un branchement tel d'une ou de plusieurs de leurs lampes de signalisation que les lampes de signalisation des différentes bornes d'appel de détresse d'un groupe clignotent avec un mode de clignotement différent d'une borne d'appel de détresse à une autre borne d'appel de détresse.

2. Installation de signalisation lumineuse selon la revendication 1, caractérisée en ce que la transmission des signaux codés (KS) et l'alimentation à distance de l'installation de signalisation lumineuse s'effectuent par l'intermédiaire d'un circuit fantôme commun (St1, St2).

3. Installation de signalisation lumineuse selon l'une des revendications précédentes, caractérisée en ce qu'aussi bien pour la transmission de signaux codés que pour l'alimentation à distance de l'installation de signalisation lumineuse, on utilise le courant alternativ, en particulier un courant alternatif de 50 Hz, et la tension des signaux codés (KS) et la tension d'alimentation à distance se situent dans le même ordre de grandeur.

4. Installation de signalisation lumineuse selon l'une des revendications précédentes, caractérisée en ce que le signal codé (KS) est formé d'impulsions de courant alternatif ayant deux valeurs de tension différentes (Uh, UI) et qu'entre les différentes impulsions de courant alternatif, la tension alternative est supprimée et amenée à la valeur zéro.

5. Installation de signalisation lumineuse selon l'une des revendications précédentes, caractérisée en ce que les signaux codés (KS) sont précédés d'une impulsion de charge (II) servant à charger un accumulateur d'énergie (Cv), qui fournit une tension d'alimentation (Uv) pour les dispositifs électroniques placés dans les bornes d'appel de détresse (NRS) et en ce que l'énergie des signaux codés (KS) est utilisée pour la charge complémentaire de cet accumulateur d'énergie (Cv).

6. Installation de signalisation lumineuse selon l'une des revendications précédentes, caractérisée en ce que le signal codé (KS) se compose d'un signal d'adresse (AS) servant à adresser une borne d'appel de détresse (NRS) déterminée et d'un signal de type (TS) servant à définir le mode de clignotement de cette borne d'appel de détresse.

7. Installation de signalisation lumineuse selon la revendication 6, caractérisée en ce que le signal de type (TS) commande, par l'intermédiaire de la sortie d'un dispositif de signalisation (SE), un dispositif de commutation (Bfs) servant à définir et à mémoriser la succession d'éclairs.

8. Installation de signalisation lumineuse selon l'une des revendications précédentes, caractérisée en ce que pour la transmission des signaux codés (KS) à des bornes d'appel de détresse (NRS) qui sont adjointes à un poste central dépourvu de personnel (ZU), dans les postés centraux pourvus de personnel (ZB), des signaux (S) d'un transmetteur de signaux (SG) sont convertis à une forme convenant à la transmission de données sur une ligne téléphonique (SLt) et sont transmis, sur celle-ci, au poste central dépourvu de personnel (ZU) où ils sont convertis en leurs signaux primitifs (S), à partir desquels, de la même façon que dans les postes centraux pourvus de personnel (ZB), des signaux codés (KS) sont formés et sont transmis aux bornes d'appel de détresse (NRS) qui sont adjointes aux postes centraux dépourvus de personnel (ZU).

9. Installation de signalisation lumineuse selon l'une des revendications précédentes, caractérisée en ce que l'on peut adresser au choix les bornes d'appel de détresse (NRS) d'un seul sens de marche (A-B ou B-A) ou des deux sens de marche.

10. Installation de signalisation lumineuse selon l'une des revendications 6 ou 7, caractérisée en ce que dans un dispositif de signalisation ou dans le dispositif de signalisation (SE) est prévu un convertisseur série-parallèle (SP) qui libère seulement l'adressage du dispositif de commutation (Bfs) lorsqu'il y a concordance du signal d'adresse (AS) avec l'adresse de la colonne d'appel de détresse (NRS) considérée.
